# EUROPÄISCHE PATENTSCHRIFT

(11) **EP 2 307 649 B1**
(45) Veröffentlichungstag und Bekanntmachung des Hinweises auf die Patenterteilung: **15.08.2012**
(21) Anmeldenummer: 09779973.8
(22) Anmeldetag: 26.06.2009
(51) Int. Cl.: E05F 15/14

(54) **ANTRIEBSEINRICHTUNG FÜR EIN SCHIEBETOR UND VERFAHREN ZU DEREN MONTAGE**
DRIVE DEVICE FOR A SLIDING GATE AND METHOD FOR THE INSTALLATION THEREOF
DISPOSITIF D'ENTRAÎNEMENT POUR UN PORTAIL COULISSANT ET SON PROCÉDÉ DE MONTAGE

(30) Priorität: 16.07.2008 DE 102008033356
(43) Veröffentlichungstag der Anmeldung: 13.04.2011
(73) Patentinhaber: Hörmann KG Antriebstechnik, 33803 Steinhagen (DE)
(72) Erfinder: SANKE, Michael, 33378 Rheda-Wiedenbrück (DE)
(74) Vertreter: Kastel, Stefan
(86) Internationale Anmeldenummer: PCT/EP2009/058049
(87) Internationale Veröffentlichungsnummer: WO 2010/006917

(56) Entgegenhaltungen:
- DE-A1- 10 302 683
- DE-A1-102005 058 939
- FR-A- 2 853 683

## Beschreibung

Die Erfindung betrifft eine Antriebseinrichtung für ein Schiebetor nach dem Oberbegriff des beigefügten Anspruches 1 sowie eine Antriebsvorrichtung nach dem Oberbegriff des Anspruches 10. Außerdem betrifft die Erfindung ein Montageverfahren nach dem Oberbegriff des beigefügten Anspruches 12. Eine solche Antriebseinrichtung, eine solche Antriebseinrichtung und ein solches Montageverfahren sind aus der DE 10 2005 058 939 B4 bekannt.

Schiebetor-Antriebsvorrichtungen - z.B. Schiebetorantriebe - weisen meist ein motorisch drehbar angetriebenes Zahnrad auf, das mit einer am anzutreibenden Schiebetor aufgebrachten Zahnstange kämmt.

Im folgenden wird ein im Stand der Technik gängiges Verfahren zur Montage einer solchen Antriebsvorrichtung an einem Schiebetor erläutert. Hierbei ist vor allem die Montage der Zahnstange schwierig, da die Zahnstange an dem Schiebetor derart positioniert werden muss, dass diese eine definierte Höhenlage an dem Schiebetor einnimmt. Bei exakter Positionierung steht die Zahnstange mit den Zähnen des Zahnrads der Antriebsvorrichtung mit vorbestimmtem Spiel in Eingriff. Diese exakte Positionierung der Zahnstange muss über deren gesamte Länge erfolgen. Hierzu wird die Zahnstange von oben auf das Zahnrad aufgesetzt, wobei das Zahnrad während der Montage nicht mit dem Motor verbunden ist und deshalb frei drehbar ist. Zunächst wird die Zahnstange über eine Aufnahme an einem ersten Befestigungspunkt fixiert. Anschließend wird das Schiebetor mit der Zahnstange derart verschoben, dass die nächste Aufnahme des Schiebetors exakt über dem Zahnrad zur Ruhe kommt. Für ein derartiges Montageverfahren muss jedoch eine Entkupplungsvorrichtung zwischen dem Zahnrad und dem Motor vorgesehen werden. Diese ist aufwändig und nur mit Spezialkonstruktionen zu erreichen. Andererseits gibt es als Massenware erhältliche Getriebemotoren auf dem Markt, bei denen das Zahnrad über ein selbsthemmendes Getriebe und dem Motor fest verbunden ist. Diese günstige Konstruktionen sind mit dem gängigen Montageverfahren nicht verwendbar.

Aus der DE 10 2005 085 939 B4 geht eine Antriebsvorrichtung für ein Schiebetor hervor, die einen Motor, ein Zahnrad und eine in einer Sollposition am Schiebetor fixierte Zahnstange umfasst. Für die Montage wird das Zahnrad in eine Justageposition überführt und anschließend als Montagehilfe ein Abstandshalter auf zumindest einen Teilbereich der Zähne des Zahnrads aufgesetzt. Der Abstandshalter weist eine Gleitfläche auf seinem Außendurchmesser auf, der ein Gleiten der Zahnstange ermöglicht. Zudem ist der Abstandshalter derart dimensioniert, dass die Lagedifferenz zwischen Arbeitsposition und Montageposition ausgeglichen wird. Nach Aufsetzen des Abstandshalters wird eine Zahnstange auf die Gleitfläche des Abstandshalters aufgesetzt, um somit eine Sollposition der Zahnstange zu erhalten. Schließlich wird die Zahnstange an den Sollpositionen an dem Schiebetor fixiert. Nach der Fixierung wird der Abstandshalter vom Zahnrad abgenommen und das Zahnrad wird in die Arbeitsposition überführt, so dass die zuvor fixierte Zahnstange mit dem Zahnrad in Eingriff steht. Dieses Verfahren ist hinsichtlich der Überprüfung der korrekten Einstellung der Sollposition problematisch.

Der Erfindung liegt die Aufgabe zugrunde, eine Antriebseinrichtung nach dem Oberbegriff des Anspruchs 1 derart weiterzubilden, dass bei einfacher und kostengünstiger Ausführung eine exaktere Überprüfung der korrekten Einstellung der Sollposition der Zahnstange möglich ist.

Diese Aufgabe wird durch eine Antriebseinrichtung mit den Merkmalen des Patentanspruches 1 gelöst. Eine damit versehene Antriebsvorrichtung ist Gegenstand des nebengeordneten Anspruches 10. Ein mit einer solchen Antriebseinrichtung durchführbares Montageverfahren ist Gegenstand des weiteren Nebenanspruches 12.

Vorteilhafte Ausgestaltungen der Erfindung sind Gegenstand der Unteransprüche.

Die Erfindung schlägt eine Antriebseinrichtung für ein Schiebetor vor mit einer Antriebseinheit, die ein motorisch angetriebenes Zahnrad aufweist, welches zum Kämmen mit einer am Schiebetor zu fixierenden Zahnstange ausgebildet ist und zwischen einer Arbeitsposition und einer Montageposition verschiebbar an einer Trägereinrichtung gelagert ist, und mit einer Montagehilfe zum Montieren und Einstellen der Zahnstange am Schiebetor, wobei die Montagehilfe wenigstens ein entfernbar und drehbar an der Trägereinrichtung zu lagerndes Montagerollelement aufweist.

Das wenigstens eine Montagerollelement ist in bevorzugter Ausgestaltung ein Montagezahnrad; aber auch die Verwendung einer Rolle, die an der Zahnstange abrollen kann, ist möglich.

Die Antriebseinrichtung ist derart vorteilhaft ausgebildet, dass während der Montage mit Hilfe der Trägereinrichtung eine exakte Positionierung der Zahnstange in vertikaler Richtung und somit eine Überprüfung des exakten Eingriffs der Zahnstange in das Zahnrad möglich ist, wobei das Montagerollelement, insbesondere das Montagezahnrad die Rolle des Zahnrads übernimmt. Die Überprüfung kann entweder durch Drehen des Zahnrads oder durch Verschieben der Zahnstange in horizontaler Richtung erfolgen. Durch die vorteilhafte Ausgestaltung der Antriebseinrichtung, bedarf es keiner Integration einer Entkupplungseinheit in die Antriebseinrichtung - insbesondere in den Kraftstrang zwischen Motor und Zahnrad. Das Zahnrad kann z. B. über einen einfachen Hebelmechanismus in eine Arbeits- und eine Montageposition überführbar sein. Dadurch können für die Antriebseinrichtung kostengünstige und als Massenwahre erhältliche Motoren und Getriebe verwendet werden.

Zudem weist die Antriebseinrichtung eine starre Verbindung zwischen dem Motor und dem Zahnrad auf. Diese starre Verbindung wird insbesondere über ein selbsthemmendes Getriebe verwirklicht, was den positiven Effekt mit sich bringt, dass das Schiebetor durch Aufbringen einer Kraft in axialer Richtung nicht verschoben werden kann, so dass im geschlossenen Zustand das Schiebetor nicht manuell geöffnet werden kann.

Vorteilhaft weist die Montagehilfe zur Fixierung der Zahnstange in Sollposition mindestens zwei Montagerollelemente auf. Dadurch kann die Zahnstange während der Montage nicht verkippen. Zudem ist durch die Verwendung zweier Montagerollelemente ein ruhiger Lauf der Zahnstange während bei der Montage durchgeführten Positionsänderungen der Zahnstange in horizontaler Richtung erreichbar.

Vorteilhafterweise ist wenigstens ein Montagerollelement aus Kunststoff, vorzugsweise aus Spritzguss ausgebildet, das als Wegwerfteil ausgebildet sein kann. Dadurch ist eine einfache und vor allem kostengünstige Herstellung des Montagerollelements gewährleistet.

Das Montagerollelement weist vorteilhafterweise einen stiftförmigen Vorsprung als Lagerwelle auf, der in eine Bohrung oder Sacköffnung einer Trägereinrichtung einsteckbar ist. Dadurch müssen keine zusätzlichen Lagerelemente gefertigt werden, was einerseits einen Kostenvorteil mit sich bringt und andererseits eine schnellere Montage des Montagerollelements in die Bohrung oder Sacköffnung ermöglicht.

In einer weiteren vorteilhaften Ausgestaltung ist vorgesehen, dass das Zahnrad von einem Zahnradgehäuse zum Schutz gegen Eingreifen umgeben ist, wobei das Montagerollelement außerhalb des Zahnradgehäuses anbringbar ist. Dies hat zum einen den Vorteil einer Schutzfunktion während des Betriebs und der Montage, und zum anderen ist während der Montage keine Abnahme des Zahnradgehäuses erforderlich, da das Montagerollelement direkt von außen in das Zahnradgehäuse eingebracht werden kann.

In einer weiteren Ausgestaltung ist vorgesehen, dass das Zahnradgehäuse seitlich abkragende Gehäuseflügel aufweist. Diese dienen zur Aufnahme des wenigstens einen Montagerollelements, wobei die seitlich abkragenden Gehäuseflügel derart vorteilhaft ausgebildet sind, dass der Abstand zwischen dem Montagerollelement und dem Zahnrad vorteilhaft klein ist. Dadurch lassen sich eventuell vorhandene Höhenunterschiede zwischen dem Montagerollelement und dem Zahnrad so gering wie möglich halten. Zudem stellen die seitlich abkragenden Gehäuseflügel eine kostengünstige Möglichkeit der Ausbildung von Lagerelementen für das Montagerollelement dar. Die seitlich abkragenden Gehäuseflügel sind derart vorteilhaft ausgebildet, dass diese ohne größere Aufwendungen mit Bohrungen oder Sacköffnungen versehen werden können. Auch durch die Verwendung zweier Montagerollelemente gelten die zuvor genannten Vorteile.

Vorteilhaft sind in die seitlich abkragenden Gehäuseflügel Bohrungen oder Sacköffnungen eingebracht, die zur Aufnahme der Montagerollelemente dienen. Die Bohrungen oder Sacköffnungen sind vorteilhaft so angebracht, dass die benötigte Sollposition der Zahnstange, bei korrektem Einstecken der Montagerollelemente eingehalten wird.

Vorteilhaft ist die (gesamte) Antriebseinheit mittels eines Hebelmechanismus zwischen der Montage- und der Arbeitsposition verschwenkbar. Die Ausgestaltung als Hebelmechanismus stellt eine besonders einfache Konstruktion dar, die eine kostengünstige Fertigung ermöglicht. Des Weiteren kann durch Betätigung des Hebelmechanismus während der Montage jederzeit überprüft werden, ob die Zahnstange einen exakten Eingriff mit dem Zahnrad aufweist.

Vorteilhaft ist das wenigstens eine Montagerollelement ein Montagezahnrad zum Eingreifen in die Zahnstange oder eine Montagerolle zum Abrollen bei Angriff an der Zahnstange.

Die erfindungsgemäße Antriebsvorrichtung weist neben der erfindungsgemäßen Antriebseinrichtung noch die damit vorteilhaft zu positionierende Zahnstange auf.

In einer besonders bevorzugten Ausgestaltung ist vorgesehen, dass das Montagerollelement derart an der Trägereinrichtung angebracht ist, dass die Sollposition der Zahnstange auch bei in Montageposition überführten Zahnrad derart vorgegeben ist, dass zur Fixierung der Zahnstange das Montagerollelement in die Zahnstange eingreift, und das Montagerollelement drehbar gelagert ist, um ein Verschieben der Zahnstange während der Montage zu gewährleisten, und wobei das Montagerollelement derart positioniert ist, dass das Zahnrad in seiner Arbeitsposition mit einem vorgegebenen Spiel in die mittels des Montagerollelements positionierte Zahnstange eingreift.

In einer weiteren vorteilhaften Ausgestaltung ist ein Verfahren zur Montage eine Zahnstange und eine damit zusammenwirkende Antriebseinrichtung aufweisenden Schiebetor-Antriebsvorrichtung an einem anzutreibenden Schiebetor mittels einer Montagehilfe, die zur Positionierung der Zahnstange in einer Sollposition an dem Schiebetor dient, durch Verwenden eines Montagerollelements, als Montagehilfe vorgesehen. Das Verfahren ist auf eine Antriebsvorrichtung der zuvor genannten Art anwendbar. Dadurch wird für eine Antriebsvorrichtung der zuvor genannten Art eine exakte Montage an einem Schiebetor erreicht.

Bei einer vorteilhaften Ausgestaltung des Verfahrens, wobei die Antriebseinheit eine zwischen einer Antriebsposition und einer Montageposition überführbares Zahnrad aufweist, sind die nachfolgenden Schritte vorteilhaft. Zunächst wird das Zahnrad in die Montageposition überführt, welche unterhalb der Arbeitsposition des Zahnrads liegt. Danach wird wenigstens ein Montagerollelement, welches die Zahnstange in ihrer für die Montage erforderliche Sollposition hält, vorgesehen. Anschließend wird die Sollposition der Zahnstange am Schiebetor über den Angriff der Zahnstange an dem Montagerollelemente eingestellt. Danach wird die Zahnstange in der Sollposition an dem Schiebetor fixiert und schließlich wird das wenigstens eine Montagerollelement entfernt und das Zahnrad von der Montageposition in die Arbeitsposition derart rückgeführt, dass das Zahnrad in Eingriff mit der Zahnstange steht.

Vorteilhafterweise wird zur Montage der Zahnstange das Schiebetor in unterschiedliche Stellungen verfahren, in welchem verschiedene Abschnitte der Zahnstange an dem Montagerollelement angreifen. Somit kann jederzeit überprüft werden, ob eine exakte Sollposition der Zahnstange vorliegt, oder eventuelle Änderungen der Position der Zahnstange vorgenommen werden müssen.

In einer weiteren vorteilhaften Ausgestaltung wird das Montagerollelement in ein Antriebsgehäuse eingesteckt. Das Einstecken des Montagerollelements ist einfacher zu handhaben, als wenn dieses eingepresst oder eingeschraubt werden muss.

Durch Drehen des Montagerollelements kann vorteilhaft überprüft werden, ob sich die Zahnstange in Ihrer Sollposition befindet.

Bei Nichtdrehen des Montagerollelements, während der Überprüfung der Sollposition der Zahnstange, kann ein Tiefersetzen der Zahnstange nötig sein, bis die Zahnstange an dem Montagerollelement derart angreift, dass sich das Montagerollelement bei einer erneuten Überprüfung dreht.

Bevorzugt ist das wenigstens eine Montagerollelement ein Montagezahnrad, mit welchem der korrekte Eingriff besser als mit einer Rolle simulierbar ist. Insbesondere ist ein Paar von Montagezahnrädern vorgesehen, die beiderseits des Zahnrads angeordnet sind.

Ein Ausführungsbeispiel der Erfindung wird nachfolgend anhand der Zeichnungen näher erläutert.

Hierbei zeigen:
- Fig. 1: eine perspektivische Ansicht einer ersten Ausführungsform einer Antriebsvorrichtung im eingekuppelten Zustand;
- Fig. 2: eine perspektivische Ansicht einer Antriebseinheit der Antriebsvorrichtung;
- Fig. 3: eine perspektivische Ansicht der Antriebseinheit mit einem Hebelmechanismus;
- Fig. 4: eine perspektivische Ansicht einer Antriebseinheit in einer Arbeitsposition, wobei die Antriebseinheit im unteren Gehäuseteil einer Antriebseinrichtung der Antriebsvorrichtung gelagert ist;
- Fig. 5: zeigt eine perspektivische Ansicht der Antriebseinrichtung von Fig. 4 in einer Montageposition;
- Fig. 6: eine perspektivische Ansicht der Antriebseinrichtung in Arbeitsposition mit einem Antriebsgehäuse;
- Fig. 7: zeigt eine perspektivische Ansicht der Antriebseinrichtung von Fig. 6 in Montageposition;
- Fig. 8: zeigt eine perspektivische Ansicht der Antriebseinrichtung in einer Arbeitsposition mit einem Zahnradgehäuse;
- Fig. 9: zeigt eine Vorderansicht der Antriebseinrichtung von Fig. 8 in Arbeitsposition;
- Fig. 10: eine perspektivische Ansicht der Antriebseinrichtung in Montageposition, wobei in seitlich abkragende Gehäuseflügel des Zahnradgehäuses Montagezahnräder eingebracht sind;
- Fig. 11: eine Vorderansicht der Antriebseinrichtung mit Montagezahnrädern in Montageposition;
- Fig. 12: eine Vorderansicht der Antriebsvorrichtung in Montageposition;
- Fig. 13: eine perspektivische Ansicht der Antriebsvorrichtung in Montageposition;
- Fig. 14: eine Vorderansicht der Antriebsvorrichtung in Arbeitsposition; und

- Fig.15: eine Vorderansicht einer weiteren Ausführungsform der Antriebsvorrichtung in Montageposition, wobei anstatt der Montagezahnräder Montagerollen verwendet sind.

Fig. 1 zeigt eine Antriebsvorrichtung 10 mit einer Antriebseinrichtung 12 und einer Zahnstange 14.

Die Zahnstange 14 weist mehrere an der Oberseite angebrachte Befestigungslaschen mit Langlöchern 16 auf, die zum Befestigen an einem, hier nicht näher dargestellten, Schiebetor ausgebildet sind.

Die Antriebseinrichtung 24 weist eine Trägereinrichtung 17 auf, an der ein Zahnrad 30 motorisch angetrieben fest relativ zum Boden gehalten werden kann. Hierzu umfasst die Antriebseinrichtung 12 ein unteres Gehäuseteil 18, ein oberes Gehäuseteil 20 sowie ein an der Vorderseite des unteren Gehäuseteils 18 fixiertes Zahnradgehäuse 22. Zudem weist die Antriebseinrichtung 12 eine Antriebseinheit 24 auf, die im unteren Gehäuseteil 18 gelagert ist.

Die Antriebseinheit 24 wird im folgenden anhand der Fig. 2 und 3 näher erläutert.

Die in Fig. 2 dargestellte Antriebseinheit 24 weist einen Elektromotor 26 auf, der über einen Flansch mit einem nicht näher dargestellten Schneckengetriebe verbunden ist. Die Einheit aus Elektromotor 26 und Schneckengetriebe ist als kostengünstiges und als Masseware erhältliches Standardbauteil ausgeführt. Das Zahnrad 30 ist fest mit dem Schneckengetriebe verbunden. Des weiteren weist die Antriebseinheit 24 einen Hebelmechanismus 28 auf, der ein in vertikaler Richtung schwenkbares Überführen des Zahnrads 30 von einer Arbeitsposition in eine Montageposition und umgekehrt ermöglicht. Der Hebelmechanismus 28 wird anhand der Fig. 3 näher erläutert. Der Hebelmechanismus 28 ist in dem Ausführungsbeispiel mit einem Hebelarm 34 ausgebildet. An einem Ende des Hebelarms 34 ist ein Betätigungsmechanismus 32 angebracht. Am anderen Ende des Hebelarms 34 ist eine Lagerausbildung mit einem Lagerkörper 36 vorgesehen. Auf dem Lagerkörper 36 wird eine Schelle 38, die als obere Gleitschale ausgebildet ist, aufgesetzt.

Fig. 4 zeigt eine Lagerung der Antriebseinheit 24 in dem unteren Gehäuseteil 18 der Antriebseinrichtung 12. Hierbei wird der Lagerkörper 36 in einer Gleitschale 42 des unteren Gehäuseteils 18 gelagert und die in Fig. 4 nicht dargestellte Schelle 38 wird mit der Gleitschale 42 verbunden. Des weiteren besitzt das untere Gehäuseteil 18 eine Öffnung 44 durch die das Zahnrad 30 nach außen ragt. Die in Fig. 4 gezeigte Position des Zahnrads 30 entspricht der Arbeitsposition. Zudem kann über das untere Gehäuseteil 18 die Antriebseinrichtung 12 nahe und ortsfest an einem Schiebetor angeordnet werden, wie dies beispielsweise aus der DE 10 2005 058 939 B4 bekannt ist.

Fig. 5 zeigt die Montageposition des Zahnrads 30, in die das Zahnrad 30 durch Betätigung des Hebelmechanismus 28 überführbar ist.

In den Fig. 6 und 7 ist die Antriebseinrichtung 10 mit dem auf dem unteren Gehäuseteil 18 aufgesetzten oberen Gehäuseteil 20 gezeigt. In Fig. 6 ist die Arbeitsposition des Zahnrads 30 gezeigt, während in Fig. 7 die Montageposition des Zahnrads 30 dargestellt ist.

Die Fig. 8 und 9 zeigen die Antriebseinrichtung 12 in der Arbeitsposition und mit dem an dem unteren Gehäuseteil 18 angebrachten Zahnradgehäuse 22. Das Zahnradgehäuse 22 weist zwei seitlich abkragende Gehäuseflügel 56 auf, die im oberen Bereich mit Bohrungen oder Sacköffnungen 50 versehen sind. Im unteren Bereich ist das Zahnradgehäuse 22 mit zwei Bohrungen 52 versehen, die zur Fixierung des Zahnradgehäuses 22 an dem unteren Gehäuseteil 18 mittels Befestigungsmittel, wie in diesem Fall gezeigt in Form von Schrauben 54, ausgebildet sind. Zudem weist das Zahnradgehäuse 22 im Deckelbereich eine Öffnung 48 auf, durch die Zähne des Zahnrads 30 in der Arbeitsposition zwecks Eingriff in die Zahnstange 14 hervorstehen (siehe z. B. Fig. 9 und 14. In der Montageposition ist das Zahnrad 30 nach unten überführt, so dass es nicht aus der Öffnung 48 herausragt (siehe z. B. Fig.11).

In den Fig. 10 und 11 ist die Antriebseinrichtung 12 mit einer Montagehilfe 60 gezeigt. Das Zahnrad 30 befindet sich in beiden Figuren in der Montageposition. Die Montagehilfe 60 weist wenigstens ein Rollelement auf.

In dem in Fig. 10 und 11 dargestellten Beispiel sind zwei Rollelemente gezeigt, wobei die Rollelemente hier als Montagezahnräder 62 ausgeführt sind. Die Montagezahnräder 62 sind aus Kunststoff insbesondere aus Spritzguss und als Wegwerfteile ausgebildet. Die Montagezahnräder 62 verfügen horizontal von ihrem Mittelpunkt ausgehend über eine nach hinten ausgebildete Lagerwelle, die aus den Fig. 10 und 11 nicht ersichtlich ist. Die Lagerwelle ist als einfacher Stift ausgebildet. Mit Hilfe der Lagerwellen werden die Montagezahnräder 62 in die Bohrungen oder Sacköffnungen 50 der seitlich abkragenden Gehäuseflügel 56 eingesteckt.

Anhand der Fig. 12 und 13 wird im folgenden ein Ausführungsbeispiel für ein Montageverfahren zur Montage der Antriebsvorrichtung 10 an einem nicht näher dargestellten Schiebetor erläutert.

Die Antriebseinrichtung 12, genauer das untere Gehäuseteil 18, wird an passender Stelle nahe am Schiebetor ortsfest befestigt. Das Zahnrad 30 wird mit Hilfe des Hebelmechanismus 28 von seiner Arbeitsposition in die Montageposition überführt. Zur Montage wird mindestens ein Rollelement in das Zahnradgehäuse 22 eingesteckt. In dem hier näher erläuterten Ausführungsbeispiel werden als Rollelemente die beiden Montagezahnräder 62 verwendet, die über ihre Lagerwellen in die Bohrungen oder Sacköffnungen 50 der seitlich abkragenden Gehäuseflügel 46 eingesteckt werden. Durch das Verwenden zweier Montagezahnräder 62 kann ein Verkippen der Zahnstange 14 während der Montage verhindert werden. Zudem ist durch die Verwendung zweier Montagezahnräder 62 ein ruhigerer Lauf der Zahnstange 14 während des Verschiebens der Zahnstange 14 für die nötigen Positionswechsel während der Montage der Zahnstange 14 gewährleistet. Die Zahnstange 14 wird in Eingriff mit den Montagezahnrädern 62 gebracht, wie dies in Fig. 12 dargestellt ist. Zur Überprüfung, ob ein exakter Eingriff zwischen den Montagezahnrädern 62 und der Zahnstange14 vorliegt, können entweder die Montagezahnräder 62 gedreht werden oder die Zahnstange 14 horizontal verfahren werden. Bei exakter Positionierung bewegt sich im ersten Fall die Zahnstange 14 bzw. drehen sich die Montagezahnräder 62 im zweiten Fall. Sollte kein exakter Eingriff zwischen der Zahnstange 14 und den Montagezahnrädern 62 vorliegen, so wird die Zahnstange 14 in vertikaler Richtung neu positioniert.

Liegt die Zahnstange 14 in der für die Montage erforderlichen Sollposition vor, so kann die Zahnstange 14 an dem nicht näher dargestellten Schiebetor fixiert werden. Hierzu werden über die Langlöcher 16 Befestigungsmittel eingebracht, die eine Verbindung der Zahnstange 14 mit dem Schiebetor herstellen. Nachdem ein erstes Langloch 16 mit dem Schiebetor verbunden ist, wird das Schiebetor mit der Zahnstange um einen bestimmten Abschnitt derart verschoben, dass ein nächstliegendes Langloch 16 exakt zwischen den zwei Montagezahnrädern 62 zum Stillstand kommt. Das zwischen den zwei Montagezahnrädern 62 befindliche Langloch wird ebenfalls mit einem Befestigungsmittel mit einem Schiebetor fixiert. Dieser Ablauf wird so lange wiederholt, bis alle Langlöcher 16 mit dem Schiebetor über Befestigungsmittel verbunden sind.

Fig. 14 zeigt die Antriebsvorrichtung 10 in der Arbeitsposition mit einer an dem Schiebetor fixierten Zahnstange 14. Die Montagezahnräder 62 werden hierzu aus den Bohrungen oder Sacköffnungen 50 heraus genommen. Das Zahnrad 30 wird über den Hebelmechanismus 28 in die Arbeitsposition überführt, wobei die Zahnstange 14 mit Hilfe der Montagezahnräder 62 derart exakt an dem nicht näher dargestellten Schiebetor fixiert worden ist, dass ein exakter Eingriff zwischen dem Zahnrad 30 und der Zahnstange 14 vorliegt.

Fig. 15 zeigt ein weiteres Ausführungsbeispiel für die Antriebsvorrichtung 10, wobei die Montagezahnräder 62 durch Montagerollen 64 ersetzt sind. Die Montagerollen 64 ermöglichen ebenfalls eine exakte Positionierung der Zahnstange 14 in vertikaler Richtung. Ein horizontales Verschieben der Zahnstange 14 erfolgt durch horizontales Abrollen der Zahnstange 14 auf der Rollfläche der Montagerollen 64.

### Bezugszeichenliste

- 10: Antriebsvorrichtung
- 12: Antriebseinrichtung
- 14: Zahnstange
- 16: Langloch
- 17: Trägereinrichtung
- 18: Unteres Gehäuseteil
- 20: Oberes Gehäuseteil
- 22: Zahnradgehäuse
- 24: Antriebseinheit
- 26: Elektromotor
- 28: Hebelmechanismus
- 30: Zahnrad
- 32: Betätigungsmechanismus
- 34: Hebelarm
- 36: Lagerkörper
- 38: Schelle
- 40: Lagerausbildung
- 42: Gleitschale
- 44: Öffnung (im unteren Gehäuseteil
- 48: Öffnung (im Zahnradgehäuse)
- 50: Bohrung/Sacköffnung
- 52: Bohrung
- 54: Schraube
- 56: Gehäuseflügel
- 60: Montagehilfe
- 62: Montagezahnrad
- 64: Montagerolle

## Patentansprüche

1. Antriebseinrichtung (12) für ein Schiebetor mit einer Antriebseinheit (24), die ein motorisch angetriebenes Zahnrad (30) aufweist, welches zum Kämmen mit einer am Schiebetor zu fixierenden Zahnstange (14) ausgebildet ist und zwischen einer Arbeitsposition und einer Montageposition verlagerbar an einer Trägereinrichtung (17) gelagert ist, und mit einer Montagehilfe (60) zum Montieren und Einstellen der Zahnstange am Schiebetor, **dadurch gekennzeichnet, dass** die Montagehilfe (60) wenigstens ein entfernbar und drehbar an der Trägereinrichtung (17) zu lagerndes Montagerollelement (62/64) aufweist.

2. Antriebseinrichtung (12) nach Anspruch 1, **dadurch gekennzeichnet, dass** die Montagehilfe (60) zur Fixierung der Zahnstange (14) in Sollposition mindestens zwei Montagerollelemente aufweist.

3. Antriebseinrichtung (12) nach einem der voranstehenden Ansprüche, **dadurch gekennzeichnet, dass** das wenigstens eine Montagerollelement aus Kunststoff, vorzugsweise aus Spritzguss, ausgebildet ist.

4. Antriebseinrichtung (12) nach einem der voranstehenden Ansprüche, **dadurch gekennzeichnet, dass** das wenigstens eine Montagerollelement einen stiftförmigen Vorsprung als Lagerwelle aufweist, der in eine Bohrung oder Sacköffnung (50) an der Trägereinrichtung (17) einsteckbar ist.

5. Antriebseinrichtung (12) nach einem der voranstehenden Ansprüche, **dadurch gekennzeichnet, dass** das Zahnrad (30) von einem Zahnradgehäuse (22) zum Schutz gegen Eingreifen umgeben ist, wobei das Montagerollelement außerhalb des Zahnradgehäuses (22) anbringbar ist.

6. Antriebseinrichtung (12) nach Anspruch 5, **dadurch gekennzeichnet, dass** das Zahnradgehäuse (22) seitlich abkragende Gehäuseflügel (56) aufweist.

7. Antriebseinrichtung (12) nach Anspruch 2, 4 und 6, **dadurch gekennzeichnet, dass** in die seitlich abkragenden Gehäuseflügel (56) Bohrungen oder Sacköffnungen (50) eingebracht sind, die zur Aufnahme der Montagerollelemente dienen.

8. Antriebseinrichtung (12) nach einem der voranstehenden Ansprüche, **dadurch gekennzeichnet, dass** die Antriebseinheit (24) mittels eines Hebelmechanismus (28) zwischen der Montage- und der Arbeitsposition verschwenkbar ist.

9. Antriebseinrichtung (12) nach einem der voranstehenden Ansprüche, **dadurch gekennzeichnet, dass** das wenigstens eine Montagerollelement ein Montagezahnrad (62) zum Eingreifen in die Zahnstange (14) oder eine Montagerolle (64) zum Abrollen bei Angriff an der Zahnstange (14) ist.

10. Antriebsvorrichtung (10) für ein Schiebetor mit einer Antriebseinrichtung (12), und einer Zahnstange (14), **gekennzeichnet durch** eine Antriebseinrichtung (12) nach einem der voranstehenden Ansprüche.

11. Antriebsvorrichtung (10) nach Anspruch 10, **dadurch gekennzeichnet, dass** das Montagerollelement derart an der Trägereinrichtung (17) angebracht ist, dass die Sollposition der Zahnstange (14) auch bei in Montageposition überführten Zahnrad (30) derart vorgegeben ist, dass zur Fixierung der Zahnstange (14) das Montagerollelement an der Zahnstange (14) angreift und das Montagerollelement drehbar gelagert ist, um ein Verschieben der Zahnstange (14) während der Montage zu gewährleisten, und wobei das Montagerollelement derart positioniert ist, dass das Zahnrad (30) in seiner Arbeitsposition mit einem vorgegebenen Spiel in die mittels des Montagerollelements positionierte Zahnstange (14) eingreift.

12. Verfahren zur Montage einer eine Zahnstange (14) und eine damit zusammenwirkende Antriebseinrichtung (12) aufweisenden Schiebetor-Antriebsvorrichtung an einem anzutreibenden Schiebetor mittels einer Montagehilfe (60), die zur Positionierung der Zahnstange (14) in einer Sollposition an dem Schiebetor dient, wobei ein Montagerollelement als Montagehilfe (60) verwendet wird, **dadurch gekennzeichnet, dass** eine Antriebsvorrichtung (10) nach einem der Ansprüche 10 oder 11 verwendet wird.

13. Verfahren nach Anspruch 12, wobei die Antriebseinheit (24) eine zwischen einer Arbeitsposition und einer Montageposition überführbares Zahnrad (30) aufweist, **gekennzeichnet durch** die Schritte:
a) Überführen des Zahnrads (30) in die Montageposition, welche unterhalb der Arbeitsposition des Zahnrads (30) liegt,
b) Vorsehen des wenigstens einen Montagerollelements, welches die Zahnstange (14) in ihrer für die Montage erforderliche Sollposition hält,
c) Einstellen der Sollposition der Zahnstange (30) am Schiebetor über einen Angriff der Zahnstange (14) an dem wenigstens einen Montagerollelement,
d) Fixieren der Zahnstange (14) in der Sollposition an dem Schiebetor,
e) Entfernen des Montagerollelements und
f) Rückführung des Zahnrads (30) von der Montageposition in die Arbeitsposition, so dass das Zahnrad (30) in Eingriff mit der Zahnstange (14) steht,
wobei die Reihenfolge der Schritte a) und b) beliebig ist.

14. Verfahren nach einem der Ansprüche 12 oder 13, **dadurch gekennzeichnet, dass** zur Montage der Zahnstange (14) das Schiebetor in unterschiedliche Stellungen verfahren wird, in welchem verschiedene Abschnitte der Zahnstange (14) an wenigstens einen Montagerollelement angreifen.

15. Verfahren nach einem der voranstehenden Ansprüche, **gekennzeichnet durch** eines der folgenden Merkmale:
a) Zur Überprüfung ob sich die Zahnstange (14) in der Sollposition befindet, wird das Schiebetor verfahren und geprüft, ob sich das Montagerollelement dabei dreht, wobei bei Nichtdrehen des Montagerollelements die Zahnstange (14) tiefer positioniert wird, bis sich die Zahnstange (14) an dem Montagerollelement derart angreift, dass sich das Montagerollelement bei erneuter Überprüfung dreht;
b) Wenigstens ein Montagezahnrad (62) als Montagehilfe (60), wobei die Zahnstange (14) derart positioniert wird, dass sie in Eingriff mit dem wenigstens einen Montagezahnrad (62) ist.

## Claims

1. Drive device (12) for a sliding gate, having a drive unit (24) which comprises a motor-driven pinion (30) which is configured for meshing with a rack (14) that is to be fixed to the sliding gate and is mounted on a carrier device (17) so as to be movable between an operating position and an installation position, and having an installation aid (60) for installing and adjusting the rack on the sliding gate,
**characterised in that** the installation aid (60) comprises at least one rolling installation element (62/64) that is to be removably and rotatably mounted on the carrier device (17).

2. Drive device (12) according to claim 1, **characterised in that** the installation aid (60) comprises at least two rolling installation elements for fixing the rack (14) in the correct position.

3. Drive device (12) according to one of the preceding claims, **characterised in that** the at least one rolling installation element is made of plastics, preferably injection moulded plastics.

4. Drive device (12) according to one of the preceding claims, **characterised in that** the at least one rolling installation element comprises a pin-shaped projection as mounting spindle, which can be inserted in a bore or blind hole (50) on the carrier device (17).

5. Drive device (12) according to one of the preceding claims, **characterised in that** the pinion (30) is surrounded by a pinion housing (22) for protection against interference, the rolling installation element being adapted to be mounted outside the pinion housing (22).

6. Drive device (12) according to claim 5, **characterised in that** the pinion housing (22) has laterally projecting housing panels (56).

7. Drive device (12) according to claims 2, 4 and 6, **characterised in that** bores or blind holes (50) are formed in the laterally projecting housing panels (56), serving to accommodate the rolling installation elements.

8. Drive device (12) according to one of the preceding claims, **characterised in that** the drive unit (24) is pivotable between the installation and operating position by means of a lever mechanism (28).

9. Drive device (12) according to one of the preceding claims, **characterised in that** the at least one rolling installation element is an installation pinion (62) for engaging in the rack (14) or an installation roller (64) for rolling along when it engages the rack (14).

10. Drive means (10) for a sliding gate having a drive device (12), and a rack (14), **characterised by** a drive device (12) according to one of the preceding claims.

11. Drive means (10) according to claim 10, **characterised in that** the rolling installation element is mounted on the carrier device (17) such that the correct position of the rack (14) is prescribed, even when the pinion (30) has been moved into the installation position, so that for fixing the rack (14) the rolling installation element engages on the rack (14) and the rolling installation element is rotatably mounted to ensure displacement of the rack (14) during installation, the rolling installation element being positioned so that the pinion (30) in its operating position engages, with predetermined play, in the rack (14) that has been positioned by means of the rolling installation element.

12. Method for installing a sliding gate drive means comprising a rack (14) and a drive device (12) cooperating therewith on a sliding gate that is to be driven, by means of an installation aid (60), which serves to position the rack (14) in a correct position on the sliding gate, a rolling installation element being used as an installation aid (60), **characterised in that** a drive means (10) according to one of claims 10 or 11 is used.

13. Method according to claim 12, wherein the drive unit (12) has a pinion (30) that can be moved between an operating position and an installation position, **characterised by** the steps of:
a) moving the pinion (30) into the installation position, which is located below the operating position of the pinion (30),
b) providing the at least one rolling installation element, which holds the rack (14) in the correct position necessary for the installation,
c) adjusting the correct position of the rack (30) on the sliding gate by engagement of the rack (14) on the at least one rolling installation element,
d) fixing the rack (14) in the correct position on the sliding gate,
e) removing the rolling installation element and
f) moving the pinion (30) back from the installation position into the operating position, so that the pinion (30) engages with the rack (14),
steps a) and b) being carried out in any desired order.

14. Method according to one of claims 12 or 13, **characterised in that** for the installation of the rack (14) the sliding gate is moved into different positions, in which different sections of the rack (14) engage on at least one rolling installation element.

15. Method according to one of the preceding claims, **characterised by** one of the following features:
a) to check whether the rack (14) is in the correct position, the sliding gate is moved and examined as to whether the rolling installation element rotates during the movement, and if the rolling installation element does not rotate the rack (14) is positioned lower down until the rack (14) engages on the rolling installation element such that the rolling installation element rotates when tested again;
b) at least one installation pinion (62) as an installation aid (60), the rack (14) being positioned such that it engages with the at least one installation pinion (2).

## Revendications

1. Dispositif d'entraînement (12) pour un portail coulissant comportant une unité d'entraînement (24) munie d'une roue dentée (30) entraînée par un moteur, réalisée pour engrener avec une crémaillère (14) destinée à être fixée sur le portail coulissant, et montée sur un dispositif support (17) de façon à pouvoir être déplacée entre une position de travail et une position de montage, ainsi qu'un moyen auxiliaire de montage (60) pour monter et régler la crémaillère sur le portail coulissant, dispositif **caractérisé en ce que**
le moyen auxiliaire de montage (60) comporte au moins un élément de galet de montage amovible (62/64) destiné à être monté mobile en rotation sur le dispositif support (17).

2. Dispositif d'entraînement (12) conforme à la revendication 1, **caractérisé en ce que**
le moyen auxiliaire de montage (60) comporte au moins deux éléments de galet de montage pour fixer la crémaillère (14) dans une position de consigne.

3. Dispositif d'entraînement (12) conforme à l'une des revendications précédentes,
**caractérisé en ce que**
le ou les élément(s) de galet de montage est (sont) réalisé(s) en matériau synthétique, de préférence par moulage par injection.

4. Dispositif d'entraînement (12) conforme à l'une des revendications précédentes,
**caractérisé en ce que**
le ou les élément(s) de galet de montage comporte(nt), en tant qu'arbre de palier, une saillie en forme de broche pouvant être enfichée sur le dispositif support (17) dans un perçage ou un trou borgne (50).

5. Dispositif d'entraînement (12) conforme à l'une des revendications précédentes,
**caractérisé en ce que**
la roue dentée (30) est entourée d'un boîtier de roue dentée (22) de protection anti-engrènement, l'élément de galet de montage pouvant être monté à l'extérieur du boîtier (22) de la roue dentée.

6. Dispositif d'entraînement (12) conforme à la revendication 5,
**caractérisé en ce que**
le boîtier (22) de la roue dentée comporte des ailettes de boîtier (56) faisant saillie latéralement.

7. Dispositif d'entraînement (12) conforme à la revendication 2, 4 et 6,
**caractérisé en ce que**
les ailettes de boîtier (56) faisant saillie latéralement, sont équipées de perçages ou de trous borgnes (50) servant à la réception des éléments de galet de montage.

8. Dispositif d'entraînement (12) conforme à l'une des revendications précédentes,
**caractérisé en ce qu'**
un mécanisme à levier (28) permet de faire basculer l'unité d'entraînement (24) entre la position de montage et la position de travail.

9. Dispositif d'entraînement (12) conforme à l'une des revendications précédentes,
**caractérisé en ce que**
l'élément de galet de montage est constitué par une roue dentée de montage (62) susceptible d'engrener avec la crémaillère (14) ou par un galet de montage (64) susceptible de rouler lors de sa mise en prise avec la crémaillère (14).

10. Installation d'entraînement (10) d'un portail coulissant comportant un dispositif d'entraînement (12) et une crémaillère (14),
**caractérisée par**
un dispositif d'entraînement (12) conforme à l'une des revendications précédentes.

11. Installation d'entraînement (10) conforme à la revendication 10,
**caractérisée en ce que**
l'élément de galet de montage est monté sur le dispositif support (17) pour que la position de consigne de la crémaillère (14) soit également prédéfinie lorsque la roue dentée (30) est transférée en position de montage de sorte que pour fixer la crémaillère (14), l'élément de galet de montage vienne en prise avec la crémaillère (14) et l'élément de galet de montage est monté mobile en rotation pour garantir un coulissement de la crémaillère (14) pendant le montage, l'élément de galet de montage étant positionné de sorte que, dans sa position de travail, la roue dentée (30) engrène avec un jeu prédéfini, avec la crémaillère (14) positionnée au moyen de l'élément de galet de montage.

12. Procédé de montage d'une installation d'entraînement d'un portail coulissant comportant une crémaillère (14) et un dispositif d'entraînement (12) coopérant avec celle-ci sur un portail coulissant devant être actionné, ce à l'aide d'un moyen auxiliaire de montage (60) servant au positionnement de la crémaillère (14) dans une position de consigne sur le portail coulissant, un élément de galet de montage étant utilisé en tant que moyen auxiliaire de montage (60),
**caractérisé en ce qu'**
on utilise une installation d'entraînement (10) conforme à l'une des revendications 10 ou 11.

13. Procédé conforme à la revendication 12, selon lequel l'unité d'entraînement (24) comporte une roue dentée (30) pouvant être déplacée entre une position de travail et une position de montage,
**caractérisé par** les étapes suivantes :
a) transférer la roue dentée (30) dans la position de montage qui est située au-dessous de la position de travail de cette roue dentée (30),
b) se procurer au moins un élément de galet de montage maintenant la crémaillère (14) dans sa position de consigne nécessaire au montage,
c) régler la position de consigne de la crémaillère (14) sur le portail coulissant en la mettant en prise avec l'élément de galet de montage,
d) fixer la crémaillère (14) dans la position de consigne sur le portail coulissant,
e) enlever l'élément de galet de montage, et
f) ramener la roue dentée (30) de la position de montage dans la position de travail de sorte qu'elle engrène avec la crémaillère (14), l'ordre de succession des étapes a) et b) étant quelconque.

14. Procédé conforme à l'une des revendications 12 et 13,
**caractérisé en ce que**
pour le montage de la crémaillère (14), le portail coulissant est déplacé dans différentes positions dans lesquelles différents tronçons de la crémaillère (14) viennent en prise avec au moins un élément de galet de montage.

15. Procédé conforme à l'une des revendications précédentes, **caractérisé par** l'une des caractéristiques suivantes :
a) pour contrôler si la crémaillère (14) se trouve dans la position de consigne, on déplace le portail coulissant et on vérifie si l'élément de galet de montage tourne, en cas d'absence de rotation de l'élément de galet de montage, la crémaillère (14) étant positionnée plus bas jusqu'à ce qu'elle vienne en prise avec l'élément de galet de montage de sorte que cet élément tourne lors d'un nouveau contrôle,
b) au moins une roue dentée de montage (62) constitue le moyen auxiliaire de montage (60), la crémaillère (14) étant positionnée de sorte qu'elle engrène avec la roue dentée de montage (62).
